# EUROPÄISCHE PATENTSCHRIFT

(11) **EP 1 029 817 B1**
(45) Veröffentlichungstag und Bekanntmachung des Hinweises auf die Patenterteilung: **14.04.2004**
(21) Anmeldenummer: 00100879.6
(22) Anmeldetag: 18.01.2000
(51) Int. Cl.: B65H 5/14, B65H 29/04

(54) **Greifervorrichtung**
Gripping device
Dispositif de préhension

(30) Priorität: 17.02.1999 US 251861
(43) Veröffentlichungstag der Anmeldung: 23.08.2000
(73) Patentinhaber: Heidelberger Druckmaschinen Aktiengesellschaft, 69115 Heidelberg (DE)
(72) Erfinder: Cassoni, Robert Paul, Centerville, OH 45459 (US)
(74) Vertreter: Duschl, Edgar Johannes, Dr.

(56) Entgegenhaltungen:
- EP-A- 0 386 442
- WO-A-91/07342
- WO-A-99/12836
- DE-A- 19 642 117
- US-A- 2 997 157

## Beschreibung

Die Erfindung betrifft eine Greifervorrichtung zum Greifen eines flachen Produktes, insbesondere eines Druckproduktes, mit einem ersten Klemmorgan, das auf einer ersten Achse angeordnet ist, mit einem zweiten Klemmorgan, und mit einem Betätigungsorgan zum Drehen des ersten Klemmorgans relativ zum zweiten Klemmorgan um die erste Achse von einer offenen Position in eine geschlossene Position, in der die Greifervorrichtung ein Druckprodukt ergreifen kann, sowie ein Verfahren zum Greifen von Druckprodukten.

Greifersysteme werden im besonderen von Zeitungsverlagen eingesetzt, um Zeitungen, Beilagen oder eine Vielzahl von Bogen oder Signaturen, die im folgenden als Bücher bezeichnet werden, von einer Stelle zur anderen zu befördern. Solch ein Greifersystem ist z. B. aus der EP 0 546 512 bekannt, in der eine Greifervorrichtung zum Greifen eines Druckproduktes beschrieben ist. Diese Greifervorrichtung besitzt eine erste und zweite Klemmbacke, wobei die zweite Klemmbacke relativ zur ersten Klemmbacke schwenkbar ist. Bei diesem Greifer wird eine Spiral- oder Schraubenfeder zusammengedrückt, wenn sich die zweite Klemmbacke in ihrer offenen Position befindet. Um die zweite Klemmbacke in der geschlossenen Position zu halten, ist eine Verriegelungsvorrichtung vorgesehen, die in der Lage sein muß, dem sich von der gesamten Klemmkraft ergebenden Drehmoment standzuhalten. Bei dieser Konstruktion ist die Klemmkraft jedoch relativ schwach. Ferner ist es schwierig, Greifer für spezifische Anwendungen zu konstruieren und die rechte und linke Greiferseite mit gleichen Federkräften auszustatten.

Aufgabe der vorliegenden Erfindung ist es daher, eine verbesserte Greifervorrichtung und ein Verfahren zum Greifen, insbesondere zum Greifen einer Vielzahl von Bogen oder Signaturen, Zeitungen, Zeitschriften o. ä. zu schaffen.

Diese Aufgabe wird durch die Merkmale gemäß Anspruch 1 gelöst. Im Hinblick auf das Verfahren wird diese Aufgabe durch die Merkmale gemäß Anspruch 12 gelöst.

Gemäß einer ersten Ausführungsform der vorliegenden Erfindung umfaßt die Greifervorrichtung zum Greifen eines flachen Produktes ein erstes Klemmorgan, das auf einer ersten Achse angebracht ist. Ein zweites Klemmorgan sowie ein Betätigungsorgan zum Schwenken des ersten Klemmorgans relativ zum zweiten Klemmorgan sind so angeordnet, daß das erste Klemmorgan um eine erste Achse von einer offenen in eine geschlossene Position schwenkbar ist. Dabei kann die Greifervorrichtung in der geschlossenen Position ein Druckprodukt ergreifen. Das Betätigungsorgan weist einen Mitnehmerhebel auf, der auf einer zweiten Achse angebracht ist. Dabei ist das Betätigungsorgan durch mindestens eine geführte Schraubenfeder mit dem ersten Klemmorgan verbunden.

Gemäß einer weiteren Ausführungsform der vorliegenden Erfindung umfaßt die Greifervorrichtung zum Greifen eines flachen Produktes eine Vielzahl von ersten Klemmorganen, die auf einer ersten Achse angeordnet sind. Ein zweites Klemmorgan und eine Vielzahl von ersten Betätigungsorganen zum Drehen eines jeden der ersten Klemmorgane relativ zu den zweiten Klemmorganen sind unabhängig voneinander um die erste Achse von einer offenen in eine geschlossene Position drehbar. In der geschlossenen Position kann die Greifervorrichtung ein Druckprodukt ergreifen. Die Greifervorrichtung weist einen Mitnehmerhebel auf, der auf einer zweiten, zur ersten Achse verrschiedenen Achse angebracht ist. Eines der Vielzahl von Betätigungsorganen ist durch mindestens eine geführte Schraubenfeder mit einem zugehörigen ersten Klemmorgan verbunden.

Eine weitere Ausführungsform der vorliegenden Erfindung betrifft ein Verfahren zum Greifen eines flachen Produktes mit einer Greifervorrichtung, die ein erstes Klemmorgan umfaßt, das auf einer ersten Achse vorgesehen ist. Ein zweites Klemmorgan sowie ein Betätigungsorgan zum Schwenken des ersten Klemmorgans relativ zum zweiten Klemmorgan sind so angeordnet, daß das erste Klemmorgan um die erste Achse von einer offenen Position in eine geschlossene Position schwenkbar ist. In der geschlossenen Position kann die Greifervorrichtung ein Druckprodukt ergreifen. Das Betätigungsorgan weist einen Mitnehmerhebel auf, der auf einer zweiten Achse drehbar angebracht ist. Das Betätigungsorgan ist durch mindestens eine geführte Schraubenfeder mit dem ersten Klemmorgan verbunden. Das erste Klemmorgan wird relativ zum zweiten Klemmorgan durch das Betätigungsorgan um die erste Achse von einer offenen in eine geschlossene Position geschwenkt. Das Betätigungsorgan wird mit dem um die zweite Achse drehbaren Mitnehmerhebel geschwenkt. Da der Mitnehmerhebel über eine geführte Schraubenfeder mit dem ersten Klemmorgan verbunden ist, wird auch das erste Klemmorgan geschwenkt. Sobald das erste Klemmorgan eine Position erreicht hat, in der es nicht weiter drehbar ist, nimmt der Druck der Schraubenfeder während der weiteren Schwenkbewegung des Mitnehmerhebels ständig zu. Die Greifervorrichtung schließt sich in diesem Augenblick und der Mittelpunkt der Achse, an der der Führungsschaft der Schraubenfeder am Mitnehmerhebel angebracht ist, wird unter die Verbindungslinie zwischen der Mitte der zweiten Achse und dem Mittelpunkt der Achse, an der der Führungsschaft an dem ersten Klemmorgan befestigt ist, bewegt. Damit wird der Greifer in seiner geschlossenen Position fixiert.

Die Merkmale der vorliegenden Erfindung werden in der folgenden Beschreibung bevorzugter Ausführungsformen der Erfindung in Verbindung mit den beigefügten, nachstehend aufgeführten Zeichnungen näher erläutert.

Es zeigen:
- Fig. 1: eine perspektivische Ansicht einer Greifervorrichtung;
- Fig. 2: eine perspektivische Ansicht einer Greifervorrichtung mit zwei geteilten Klemmorganen, die mehrere Stirnflächen aufweisen;
- Fig. 3: eine Ansicht der Greifervorrichtung im Detail;
- Fig. 4: eine Seitenansicht der Greifervorrichtung in einer offenen Position;
- Fig. 5: eine Seitenansicht der Greifervorrichtung in einer geschlossenen Position.

Der in Fig. 1 gezeigte Greifer umfaßt ein erstes Klemmorgan 14, das auf einer ersten Achse 12 angebracht ist. Ein zweites Klemmorgan 10 ist mit der ersten Achse 12 drehbar verbunden. Ein Betätigungsorgan 16 umfaßt einen Mitnehmerhebel 18, der auf einer zweiten Achse 20 drehbar angebracht ist, wobei die Achse 20 die sogenannte Drehachse des Betätigungsorgans 16 bildet. Der Mitnehmerhebel 18 ist ferner über eine Schraubenfeder 26 mit einem Federblock 24 verbunden, der auf dem ersten Klemmorgan 14 angebracht ist. Der Mitnehmerhebel 18 weist weiterhin eine Mitnehmerrolle 22 auf, die mit einer Steuerkurve entlang eines nicht gezeigten Greiferförderers in Kontakt gebracht werden kann. Der Mitnehmerhebel 18 ist um die zweite Achse 20 schwenkbar, so daß die Greifervorrichtung geöffnet und geschlossen werden kann, wie dies im folgenden im Detail beschrieben wird. Wenn erwünscht, kann neben dem ersten Betätigungsorgan 16 ein baugleiches zweites Betätigungsorgan 16' vorgesehen werden.

Wie in Fig. 1 gezeigt ist, ist das erste Klemmorgan 14 auf einer ersten Achse 12 drehbar angebracht und kann relativ zum zweiten Klemmorgan 10 um die Achse 12 gedreht werden.

In einer zweiten Ausführungsform der Erfindung werden statt des ersten Klemmorgans 14 mehrere Klemmorgane 14a, 14b vorgesehen, wie dies in dem Ausführungsbeispiel der Fig. 2 gezeigt ist. Die zwei Klemmorgane 14a und 14b sind auf einer ersten Achse 12 drehbar angebracht, wobei sich jedes der Klemmorgane 14a, 14b relativ zu einem zweiten Klemmorgan 10 unabhängig von dem anderen um die erste Achse 12 drehen kann. Diese Drehbewegung bewirkt das Öffnen oder Schließen der Greifervorrichtung an dem Buch 30. Jedem der beiden Klemmorgane 14a, 14b ist ein zugehöriges Betätigungsorgan 16a, 16b zugeordnet und jedes der Betätigungsorgane 16a, 16b ist auf einer zugehörigen zweiten Achse 20a, 20b drehbar gelagert. Die Achsen 20a, 20b erstrecken sich im wesentlichen parallel zur ersten Achse 12. Wie ferner in Fig. 2 gezeigt ist, ist jedes der Betätigungsorgane 16a, 16b durch zugeordnete Schraubenfedern 26a und 26b mit seinem zugehörigen Klemmorgan 14a, 14b verbunden.

In dieser Ausführungsform der Erfindung sind demnach mehrere voneinander unabhängige erste Klemmorgane, sogenannte Klemmbacken, vorgesehen. In dem Beispiel der Fig. 2 ist eine Greifervorrichtung mit zwei individuellen ersten Klemmbacken 14a, 14b dargestellt, mit denen es nun möglich ist, eventuell vorhandene Dickenschwankungen des Buches 30 auszugleichen, die z. B. durch eine ungleichmäßige Beilagenverteilung entstehen können.

Fig. 3 zeigt die Komponenten einer geteilten Greifervorrichtung gemäß vorliegender Erfindung im Detail. Wie bereits vorher beschrieben, kann die Greifervorrichtung zwei erste Klemmorgane 14a und 14b umfassen. Da die Komponenten eines jeden dieser Klemmorgane 14a und 14b und des jeweiligs zugehörigen Betätigungsorgans 16a, 16b die gleichen sind, bezieht sich die folgende Beschreibung nur auf eines der beiden Klemmorgane und eines der zugehörigen Betätigungsorgane. Die beiden Klemmorgane 14a und 14b des geteilten ersten Klemmorgan 14 sind auf der ersten Achse 12 angebracht und durch einen Drehlagerblock 28 getrennt, der zur Verbindung der Greifervorrichtung mit einem Greiferpfad vorgesehen ist. Jedes der Klemmorgane 14a, 14b besitzt mehrere Greiferpuffer 32, die ein sichereres Ergreifen eines Buches 30 gewährleistet. Ferner umfaßt jedes der Klemmorgane 14a, 14b einen Federblock 24 mit einem darin geformten Loch 25, durch welches sich ein Schaft 27 hindurch erstreckt. Der Schaft 27 weist zwei Öffnungen auf, die vorzugsweise symmetrisch zur Mitte des Schaftes 27 angeordnet sind und durch welche jeweils ein Federdorn 34 geführt ist. Der Federdorn 34 erstreckt sich ferner durch die Mitte der Schraubenfeder 26 hindurch und dient somit als Führung der Schraubenfeder 26. Jedes der Betätigungsorgane 16a, 16b umfaßt einen Mitnehmerhebel 18 mit einem darin geformten ersten Loch 19, in dem ein Federbasisschaft 36 aufgenommen ist, und mit einem zweiten Loch 21, in dem die zweite Achse 20, die sogenannte Mitnehmerachse, aufgenommen ist. Jeder Federdorn 34 erstreckt sich durch die Mitte der Schraubenfeder 26 und weiterhin durch ein entsprechendes, in dem Federbasisschaft 36 geformtes Loch hindurch. Auf diese Weise ist jedes Betätigungsorgan 16a, 16b mit dem jeweils zugehörigen Klemmorgan 14a, 14b verbunden. Die Schraubenfeder 26 wird durch den Federdorn 34 geführt. Es ist auch möglich, den sich durch das Innere der Feder erstreckenden Federdorn durch eine Hülse zu ersetzen, so daß die Schraubenfeder 26 in einem röhrenförmigen Hohlraum geführt wird.

Die Funktion der Greifervorrichtung wird nun im Zusammenhang mit den Fig. 4 und 5 näher beschrieben. Fig. 4 zeigt eine Seitenansicht der erfindungsgemäßen Greifervorrichtung in einem offenen Zustand. Der Mitnehmerhebel 18 befindet sich in seiner hinteren Position und das erste Klemmorgan 14 in offenem Zustand. Die Schraubenfeder 26, die sich zwischen dem Federbasisschaft 36 und dem drehbaren Schaft 27 des Federblocks 24 erstreckt, kann vorgespannt sein, ist aber vorzugsweise in einem nicht komprimierten Zustand, während sich der Federdorn 34 im wesentlichen zwischen dem Federbasisschaft 36 und des drehbaren Schaftes 27 erstreckt. Eine durch einen Richtungspfeil A angedeutete Bewegung der Mitmehmerrolle 22 veranlaßt den Mitnehmerhebel 18, sich um die zweite Achse 20 zu drehen. Diese Drehbewegung des Mitnehmerhebels 18 bewirkt eine Bewegung der Mitte 37 des Federbasisschaftes 36 entlang einer Kreisbahn B. Bei fortgesetzter Kreisbewegung wird die Schraubenfeder 26 zunehmend zusammengedrückt, während der Federdorn 34 in die von dem Pfeil C angedeutete Richtung geschoben wird.

Dieses bedeutet, daß die Schraubenfeder 26 mit dieser Kreisbewegung zunehmend komprimiert wird und entsprechend der Kreisbewegung eine zunehmende Kraft entgegensetzt. Die Kreisbewegung kann solange fortgesetzt werden, bis ein Buch 30 zwischen dem ersten Klemmorgan 14 und dem zweiten Klemmorgan 10 ergriffen ist, wie in Fig. 5 gezeigt, wobei aufgrund der Drehbewegung des ersten Klemmorgans 14 um die erste Achse 12 relativ zum zweiten Klemmorgan 10 die Komprimierung der Schraubenfeder 26 zunimmt. Die Greifervorrichtung hat dann ihre geschlossene Position erreicht, wenn die Mitte 37 des Federbasisschaftes 36 eine Position erreicht hat, die unter einer geraden Linie E zwischen der Mitte der zweiten Achse 20 und der Mitte des drehbaren Schaftes 27 des Federblocks 24 liegt. In dieser Position bleibt der Greifer auch ohne zusätzliche Sperrvorrichtung geschlossen.

Um die Greifervorrichtung zu öffnen, wird die Mitnehmerrolle 22 in die durch den Pfeil D angedeutete Richtung bewegt, was eine Kreisbewegung des Mitnehmerhebels 18 um die zweite Achse 20 auslöst. Dieses bewirkt wiederum eine Kreisbewegung der Mitte 37 des Federbasisschaftes 36 in die Richtung der offenen Position, wie dies bereits im Zusammenhang mit Fig. 4 beschrieben wurde. Bei fortgesetzter Bewegung des Mitnehmerhebels 18 nimmt die Kompression der Schraubenfeder 26 kontinuierlich wieder ab und die Mitte 37 des Federbasisschaftes 36 überquert die mit E angedeutete gerade Linie zwischen der Mitte der zweiten Achse 20 und der Mitte des Federbasisschaftes 36. Damit wird der Griff auf das Buch 30 gelockert. Bei weiterer Drehbewegung des Mitnehmerhebels 18 nimmt die Kompression der Schraubenfeder 26 weiter ab, während sich der Federdorn 34 in die durch den Pfeil F angedeutete Richtung bewegt. Die Greifervorrichtung hat nun ihre vollständig geöffnete Position erreicht und alle Komponenten sind in ihrer in Fig. 4 gezeigten Ausgangsposition angelangt, in der die Greifervorrichtung erneut bereit ist, ein Druckprodukt zu ergreifen.

### LISTE DER BEZUGSZEICHEN

- 10: zweites Klemmorgan
- 12: erste Achse
- 14: erstes Klemmorgan
- 14a: Klemmorgan
- 14b: Klemmorgan
- 16: Betätigungsorgan
- 16a: Betätigungsorgan
- 16b: Betätigungsorgan
- 18: Mitnehmerhebel
- 19: erstes Loch des Mitnehmerhebels 18 für den Federbasisschaft 36
- 20: zweite Achse
- 20a: zweite Achse
- 20b: zweite Achse
- 21: zweites Loch des Mitnehmerhebels 18 für die zweite Achse 20
- 22: Mitnehmerrolle
- 24: Federblock
- 25: Loch des Federblocks 24
- 26: Schraubenfeder
- 27: Schaft des Federblocks 24
- 28: Drehlagerblock
- 30: Buch / Druckprodukt
- 32: Greiferpuffer
- 34: Federdom
- 36: Federbasisschaft
- 37: Mitte des Federbasisschafts 36

| | | |
|---|---|---|
| A = Richtungspfeil | B = Kreis | C = Richtungspfeil |
| D = Richtungspfeil | E = gerade Linie | F = Richtungspfeil |

## Patentansprüche

1. Greifervorrichtung zum Greifen eines flachen Produktes, insbesondere eines Druckproduktes, mit einem ersten Klemmorgan (14), das auf einer ersten Achse (12) angeordnet ist, mit einem zweiten Klemmorgan (10), und mit einem Betätigungsorgan (16) zum Drehen des ersten Klemmorgans (14) relativ zum zweiten Klemmorgan (10) um die erste Achse (12) von einer offenen Position in eine geschlossene Position, in der die Greifervorrichtung ein Druckprodukt (30) ergreifen kann,
**dadurch gekennzeichnet,**
**dass** das Betätigungsorgan (16) einen Mitnehmerhebel (18) umfasst, der auf einer zweiten Achse (20) um die zweite Achse (20) drehbar angeordnet ist, wobei die zweite Achse (20) zur ersten Achse verschieden ist;
**dass** die erste Achse (12) und die zweite Achse (20) auf dem zweiten Klemmorgan (10) angeordnet sind;
**dass** das erste Klemmorgan (14) einen Federblock (24) aufweist; und
**dass** der Mitnehmerhebel (18) durch mindestens eine geführte Schraubenfeder (26) mit dem Federblock (24) des ersten Klemmorgans verbunden ist.

2. Greifervorrichtung nach Anspruch 1,
**dadurch gekennzeichnet,**
**daß** sich die erste Achse im wesentlichen parallel zur zweiten Achse befindet.

3. Greifervorrichtung nach Anspruch 1 oder 2,
**dadurch gekennzeichnet,**
**daß** die Schraubenfeder (26) in der offenen Position weniger komprimiert ist als in der geschlossenen Position.

4. Greifervorrichtung nach einem der Ansprüche 1 - 3,
**dadurch gekennzeichnet,**
**daß** in der offenen Position sich die Schraubenfeder (26) in einem vorgespannten oder leicht komprimierten Zustand befindet.

5. Greifervorrichtung nach einem der Ansprüche 1 - 4,
**dadurch gekennzeichnet,**
**daß** in dem Mitnehmerhebel (18) ein Loch (19) vorgesehen ist, durch welches sich ein erster Federschaft (36) hindurch erstreckt; und daß die Schraubenfeder (26) mit dem ersten Federschaft (36) verbunden ist.

6. Greifervorrichtung nach Anspruch 5,
**dadurch gekennzeichnet,**
**daß** das erste Klemmorgan (14) einen Federblock (24) mit einem darin geformten Loch (25) umfaßt, daß sich ein zweiter Federschaft (27) durch das Loch (25) hindurch erstreckt; und daß die Schraubenfeder (26) mit dem zweiten Federschaft (27) verbunden ist.

7. Greifervorrichtung nach Anspruch 6,
**dadurch gekennzeichnet,**
**daß** eine zweite geführte Schraubenfeder (26) vorgesehen ist, die parallel zur ersten geführten Schraubenfeder angeordnet ist.

8. Greifervorrichtung nach einem der Ansprüche 1 - 7,
**dadurch gekennzeichnet,**
**daß** jede der geführten Schraubenfedern (26) von einem sich durch die Schraubenfeder hindurch erstreckenden Federdorn (34) geführt wird.

9. Greifervorrichtung nach einem der Ansprüche 1 - 7,
**dadurch gekennzeichnet,**
**daß** jede der geführten Schraubenfedern (26) von einer Hülse geführt wird.

10. Greifervorrichtung zum Greifen eines flachen Produktes, insbesondere eines Druckproduktes, mit wenigstens zwei ersten Klemmorganen (14a, 14b), die auf einer ersten Achse (12) angeordnet sind, mit einem zweiten Klemmorgan (10) und wenigstens zwei jeweils einem der ersten Klemmorgane zugeordneten Betätigungsorganen (16a, 16b) zum Drehen des jeweiligen ersten Klemmorgans (14a, 14b) relativ zum zweiten Klemmorgan (10) von einer offenen Position in eine geschlossene Position, in der die Greifervorrichtung ein Druckprodukt (30) ergreifen kann,
**dadurch gekennzeichnet,**
**daß** jedes Betätigungsorgan (16a, 16b) einen Mitnehmerhebel (18) umfaßt, der auf einer zweiten Achse (20) um die zweite Achse (20) drehbar angeordnet ist, wobei die zweite Achse (20) zur ersten Achse verschieden ist;
**daß** die erste Achse (12) und die zweite Achse (20) auf dem zweiten Klemmorgan (10) angeordnet sind;
**daß** jedes erste Klemmorgan (14a, 14b) einen Federblock (24) aufweist; und
**daß** in jedem Betätigungsorgan (16a, 16b) der Mitnehmerhebel (18) durch mindestens eine geführte Schraubenfeder (26) mit dem Federblock (24) eines zugehörigen der ersten Klemmorgane (14a, 14b) verbunden ist.

11. Greifervorrichtung nach Anspruch 10,
**dadurch gekennzeichnet,**
**daß** die ersten Klemmorgane (14a, 14b) unabhängig voneinander drehbar ist.

12. Verfahren zum Greifen eines Druckproduktes mit einer Greifervorrichtung nach Anspruch 1, welches die folgenden Schritte umfaßt:
- das Drehen des Mitnehmerhebels (18) um die zweite Achse (20), wobei die Mitte eines sich durch ein Loch (19) des Mitnehmerhebels (18) hindurch erstreckenden Federbasisschaftes (36) entlang einer Kreislinie bewegt wird;
- kontinuierliches Steigern der Komprimierung einer Schraubenfeder (26) während der Kreisbewegung der Mitte des Federbasisschaftes (36);
- Schließen der Greifervorrichtung durch Bewegen der Mitte des Federbasisschaftes (36) über eine gerade Verbindungslinie zwischen der Mitte der zweiten Achse (20) und der Mitte des Schaftes (27) des Federblocks (24) hinweg.

## Claims

1. Gripper assembly for gripping a flat product, in particular a printed product, with a first clamping member (14) mounted on a first shaft (12), with a second clamping member (10) and with an actuating means (16) for pivoting the first clamping member (14) relative to the second clamping member (10) around the first shaft (12) from an open position to a closed position in which the gripper assembly is able to clamp a printed product (30),
**characterized in**
the actuating means (16) having a follower link (18) being rotatably mounted about a second shaft (20) on the second shaft (20), whereby the second shaft (20) is different from the first shaft;
the first shaft (12) and the second shaft (20) being disposed on the second clamping member (10);
the first clamping member (14) having a spring shaft (24); and the follower link (18) being connected with the spring shaft (24) of the first clamping member by means of at least one guided coil spring (26).

2. The gripper assembly according to claim 1,
**characterized in**
**that** the first shaft is substantially parallel to the second shaft.

3. The gripper assembly according to claims 1 or 2,
**characterized in**
**that** the coil spring (26) is in a less compressed condition in the open position than in the closed position.

4. The gripper assembly according to one of claims 1-3,
**characterized in**
**that** the coil spring (26) in the open position is in a preloaded or slightly compressed condition.

5. The gripper assembly according to one of claims 1-4,
**characterized in**
**that** a hole (19) is provided in the follower link (18), through which a first spring shaft (36) extends; and that the coil spring (26) is connected with the first spring shaft (36).

6. The gripper assembly according to claim 5,
**characterized in**
**that** the first clamping member (14) comprises a spring shaft (24) having a hole (25) formed therein, a second spring shaft (27) extending through the hole (25); and the coil spring (26) being connected with the second spring shaft (27).

7. The gripper assembly according to claim 6,
**characterized in**
**that** a second guided coil spring (26) is provided, which is arranged parallel to the first guided coil spring.

8. The gripper assembly according to one of claims 1-7,
**characterized in**
**that** each of the guided coil springs (26) is guided by spring mandrel (34) extending through the coil spring.

9. The gripper assembly according to one of claims 1-7,
**characterized in**
**that** each of the guided coil springs (26) is guided by a sleeve.

10. A gripper assembly for gripping a flat product, in particular a printed product with at least two first clamping members (14a, 14b) mounted on a first shaft (12), with a second clamping member (10) and with at least two actuating means (16a, 16b) each assigned to one of the first clamping members for rotating the respective first clamping member (14a, 14b) relative to the second clamping member (10) from an open position to a closed position in which the gripper assembly is able to grip a printed product (30),
**characterized in**
every actuating means (16a, 16b) having a follower link (18) being rotatably mounted about a second shaft (20) on the second shaft (20), the second shaft (20) being different from the first shaft;
the first shaft (12) and the second shaft (20) being arranged on the second clamping member (10);
every first clamping member (14a, 14b) having a spring shaft (24); and
in every actuating means (16a, 16b) the follower link (18) being connected with the spring shaft (24) of a corresponding one of the first clamping members (14a, 14b) by means of at least one guided coil spring (26).

11. The gripper assembly according to claim 10,
**characterized in**
**that** the first clamping members (14a, 14b) can be rotated independently of one another other.

12. A method for gripping a printed product with a gripper assembly according to claim 1, which comprises the following steps:
- rotating the follower link (18) around the second shaft (20) whereby the center of a base spring shaft (36) extending through a hole (19) of the follower link (18) is moved along a continuous circle;
- continuously increasing the compression of a coil spring (26) during the circular movement of the center of the base spring shaft (36);
- closing the gripper assembly by moving the center of the base spring shaft (36) across a straight line between the center of the second shaft (20) and the center of the shaft (27) of the spring shaft (24).

## Revendications

1. Dispositif de préhension servant à saisir un produit plat, en particulier un produit imprimé, comprenant un premier organe de serrage (14) qui est disposé sur un premier axe (12), un second organe de serrage (10) et un organe de commande (16) servant à faire tourner le premier organe de serrage (14) par rapport au second organe de serrage (10), autour du premier axe (12), passant d'une position ouverte à une position fermée dans laquelle le dispositif de préhension peut saisir un produit imprimé (30),
**caractérisé**
- **en ce que** l'organe de commande (16) comprend un levier d'entraînement (18) qui est disposé sur un second axe (20) de façon à pouvoir tourner autour de ce second axe (20), le second axe (20) étant différent du premier axe ;
- **en ce que** le premier axe (12) et le second axe (20) sont disposés sur le second organe de serrage (10) ;
- **en ce que** le premier organe de serrage (14) présente un bloc à ressort (24) ; et
- **en ce que** le levier d'entraînement (18) est relié, par au moins un ressort hélicoïdal guidé (26), au bloc à ressort (24) du premier organe de serrage.

2. Dispositif de préhension selon la revendication 1, **caractérisé en ce que** le premier axe est disposé pratiquement de façon parallèle au second axe.

3. Dispositif de préhension selon la revendication 1 ou 2, **caractérisé en ce que** le ressort hélicoïdal (26) est moins comprimé dans la position ouverte que dans la position fermée.

4. Dispositif de préhension selon l'une quelconque des revendications 1 à 3, **caractérisé en ce que**, en position ouverte, le ressort hélicoïdal (26) se trouve dans un état précontraint ou légèrement comprimé.

5. Dispositif de préhension selon l'une quelconque des revendications 1 à 4, **caractérisé en ce qu'**il est prévu un trou (19) dans le levier d'entraînement (18), trou à travers lequel s'étend une première tige (36) de ressort ; et **en ce que** le ressort hélicoïdal (26) est relié à la première tige (36) de ressort.

6. Dispositif de préhension selon la revendication 5, **caractérisé en ce que** le premier organe de serrage (14) comprend un bloc à ressort (24) comportant un trou (25) formé à l'intérieur de ce bloc à ressort, **en ce qu'**une seconde tige (27) de ressort s'étend à travers le trou (25) ; et **en ce que** le ressort hélicoïdal (26) est relié à la seconde tige (27) de ressort.

7. Dispositif de préhension salon la revendication 6, **caractérisé en ce qu'**il est prévu un second ressort hélicoïdal guidé (26) qui est disposé de façon parallèle au premier ressort hélicoïdal guidé.

8. Dispositif de préhension selon l'une quelconque des revendications 1 à 7, **caractérisé en ce que** chacun des ressorts hélicoïdaux guidés (26) est guidé par une broche (34) de ressort s'étendant à travers le ressort hélicoïdal.

9. Dispositif de préhension selon l'une quelconque des revendications 1 à 7, **caractérisé en ce que** chacun des ressorts hélicoïdaux guidés (26) est guidé par un manchon,

10. Dispositif de préhension servant à saisir un produit plat, en particulier un produit imprimé, comprenant au moins deux premiers organes de serrage (14a, 14b) qui sont disposés sur un premier axe (12), un second organe de serrage (10) et au moins deux organes de commande (16a, 16b) associés respectivement à l'un des premiers organes de serrage et servant à faire tourner le premier organe de serrage respectif (14a, 14b) par rapport au second organe de serrage (10), passant d'une position ouverte à une position fermée dans laquelle le dispositif de préhension peut saisir un produit imprimé (30),
**caractérisé**
- **en ce que** chaque organe de commande (16a, 16b) comprend un levier d'entraînement (18) qui est disposé sur un second axe (20) de façon à pouvoir tourner autour de ce second axe (20), le second axe (20) étant différent du premier axe ;
- **en ce que** le premier axe (12) et le second axe (20) sont disposés sur le second organe de serrage (10) ;
- **en ce que** chaque premier organe de serrage (14a, 14b) présente un bloc à ressort (24) ; et
- **en ce que**, dans chaque organe de commande (16a, 16b), le levier d'entraînement (18) est relié, par au moins un ressort hélicoïdal guidé (26), au bloc à ressort (24) associé à l'un des premiers organes de serrage (14a, 14b).

11. Dispositif de préhension selon la revendication 10, **caractérisé en ce que** les premiers organes de serrage (14a, 14b) peuvent tourner indépendamment l'un de l'autre.

12. Dispositif servant à saisir un produit imprimé, comprenant un dispositif de préhension selon la revendication 1, lequel procédé comprend les étapes suivantes :
- la rotation du levier d'entraînement (18) autour du second axe (20), le milieu d'une tige de base (36) de ressort s'étendant à travers un trou (19) du levier d'entraînement (18) étant déplacé le long d'une ligne circulaire ;
- l'augmentation continue de la compression d'un ressort hélicoïdal (26) pendant le mouvement circulaire du milieu de la tige de base (36) de ressort ;
- la fermeture du dispositif de préhension se produisant par déplacement du milieu de la tige de base (36) du ressort au-dessus d'une ligne de jonction rectiligne entre le milieu du second axe (20) et le milieu de la tige (27) du bloc à ressort (24).
